# EUROPÄISCHE PATENTSCHRIFT

(11) **EP 2 228 505 B1**
(45) Veröffentlichungstag und Bekanntmachung des Hinweises auf die Patenterteilung: **23.04.2014**
(21) Anmeldenummer: 10002336.5
(22) Anmeldetag: 06.03.2010
(51) Int. Cl.: E04G 21/14, E04B 1/41

(54) **Vorrichtung zum Verbund von Fertigbetonteilen**
Device for connecting prefabricated concrete sections
Dispositif de liaison de supports en béton préfabriqués

(30) Priorität: 12.03.2009 EP 09003587
(43) Veröffentlichungstag der Anmeldung: 15.09.2010
(73) Patentinhaber: Peikko Group Oy, 15170 Lahti (FI)
(72) Erfinder: Gentil, Hugo, 35043 Marburg (DE)
(74) Vertreter: Boco IP Oy Ab

(56) Entgegenhaltungen:
- EP-A1- 0 534 475
- DE-A1- 3 322 646
- DE-U1-202007 011 243

## Beschreibung

Die vorliegende Erfindung betrifft eine Vorrichtung zum Verbund von Fertigbetonteilen, umfassend eine Seilschlaufe, wobei die die Seilschlaufe bildenden Seilabschnitte Mittel aufweisen, um die Seilabschnitte in abgewinkelter Position zu halten. Gegenstand der Erfindung ist auch ein Fertigbetonteil mit einer Vorrichtung der zuvor genannten Art.

Derartige Vorrichtungen mit Seilschlaufe zum Verbund von Fertigbetonteilen, insbesondere von vorgefertigten Wandelementen aus Beton sind aus dem Stand der Technik hinreichend bekannt. Derartige Vorrichtungen umfassen üblicherweise ein Halteteil in Form einer U-förmig ausgebildeten Schiene, das stirnseitig in dem Fertigbetonteil eingelassen ist. Zum Transport und auch während der Montage eines solchen Fertigbetonteils ist es erforderlich, dass die Seilschlaufe im Wesentlichen nicht über die Stirnseite übersteht. Insofern muss erreicht werden, dass die Seilschlaufe von dem Halteteil aufgenommen wird, d. h. über das Halteteil im Wesentlichen nicht übersteht.

In diesem Zusammenhang sind aus dem Stand der Technik verschiedene Vorrichtungen bekannt, die dieser Prämisse vom Grundsatz her gerecht werden. So ist beispielsweise aus der EP 1 637 670 A1 ein Aufnahmekasten bekannt, der einen abnehmbaren Deckel aufweist, wobei die Seilschlaufe, die durch eine Öffnung auf der Rückseite des Aufnahmekastens hindurchragt, durch eine Spreizfeder gegen den abnehmbaren Deckel während des Transports bzw. auch während der Montage gespannt gehalten wird. Dann, wenn der Deckel abgenommen wird, schnellt die Seilschlaufe nicht nur aufgrund der Vorspannung durch die Spreizfeder, sondern auch aufgrund der federelastischen Eigenschaften der Seilschlaufe nach vorne und geht z. B. bei einem senkrecht stehenden Wandelement in eine in etwa horizontale Lage über. Das heißt, die Seilschlaufe erstreckt sich in Richtung auf die Stirnseite des gegenüberliegenden Fertigbetonteils.

Der Aufwand, der nach dem Stand der Technik betrieben wird, um die Seilschlaufe während des Transports und der Montage in einem etwa um 90° abgewinkelten Zustand und damit parallel zur Oberseite des Fertigbetonteils zu halten, ist hoch, weshalb solche Vorrichtungen auch sehr teuer sind.

Des Weiteren ist aus der EP 0 914 531 B1 eine Vorrichtung bekannt, die ebenfalls ein U-förmiges Halteteil aufweist, das auf der Rückseite eine Durchgangsöffnung für die Seilschlaufe aufweist, wobei das Halteteil in etwa U-förmig ausgebildet ist, wobei die Schenkel endseitig nach innen abgewinkelt sind. Die Seilschlaufe ragt nun mit ihrem schlaufenförmigen Ende durch die auf der Rückseite angeordnete Öffnung in dem Halteteil hindurch, und liegt von innen an den Abwinkelungen der Schenkel des Halteteils an. Nach der Montage wird die Seilschlaufe mit dem schlaufenförmigen Ende aus dem Halteteil herausgezogen, wobei die Seilschlaufe aufschnappt.

Eine ähnliche Ausbildung zeigt das Gebrauchsmuster DE 20 2007 011 243 U1 insofern, als dort zur Fixierung der Seilschlaufe ein Formteil vorgesehen ist, welches den die abgewinkelte Seilöse bildenden Abschnitt des Seils von mindestens drei Seiten her formschlüssig aufweist, und welches nach dem Gießen des Betonfertigbetonteils von dem Betonfertigbauteil und der Seilöse abnehmbar ist.

Hierbei ist der Aufwand, um die Seilschlaufe im abgewinkelten Zustand zu halten, relativ hoch, zumal eine speziell ausgebildete Schiene als Halteteil hergestellt werden muss, wobei zudem die Seilschlaufe im Übergang zum Fertigbetonteil durch einen Einsatzkörper in der Öffnung des Halteteils gehalten wird. Auch diese Vorrichtung ist somit verhältnismäßig teuer.

Schließlich ist aus der EP 0 534 475 B1 eine Vorrichtung bekannt, bei der ein Einlegeschalenteil vorgesehen ist sowie ein Deckel, wobei das Einlegeschalenteil den Deckel mittels einer Schnappverbindung aufnimmt. Durch das Einlegeschalenteil in Verbindung mit dem Deckel wird das schlaufenförmige Ende parallel zur Stirnseite des Fertigbetonteils gehalten.

Auch hier gilt, dass die Herstellung einer solchen Vorrichtung aufwendig und teuer ist.

Aus der DE 33 22 646 A1 ist ein Seil-Transportanker bekannt, der endseitig eine Schlaufe aufweist. Das Zusammenführen und das Abwinkeln von mittleren Seilbereichen erfolgt durch eine Führungs- und Abwinkelungseinrichtung, die durch eine Hülse gebildet wird.

Die der Erfindung zugrunde liegende Aufgabe besteht somit darin, eine Vorrichtung der eingangs genannten Art herzustellen, die insbesondere preiswert in der Herstellung ist, aber dennoch zuverlässig den gleichen Zweck erfüllt, wie der Stand der Technik. Hierbei ist auf Folgendes hinzuweisen:

Die Seilschlaufe ragt, wie bereits ausgeführt, mit ihrem schlaufenförmigen Ende nach der Montage auf die Stirnseite des gegenüberliegenden Fertigbetonteils zu. Mit ihrem anderen Ende befindet sich die Seilschlaufe in dem Fertigbetonteil. Ist die Seilschlaufe einmal gelöst, d. h. aus ihrer abgewinkelten Lage befreit worden, ist es nicht notwendig, dass die Seilschlaufe in diese Ausgangsstellung zurück überführt wird, es muss lediglich sichergestellt sein, dass während des Transports und während der Montage die Seilschlaufe in der abgewinkelten Position verbleibt.

Dies berücksichtigend, zeichnet sich die erfindungsgemäße Vorrichtung durch die Merkmale des Anspruches 1 aus. Hierbei weisen die die Schlaufe bildenden Seilabschnitte Mittel auf, um die Seilabschnitte in abgewinkelter Position zu halten, wobei die Mittel, um die Seilschlaufe in abgewinkelter Position zu halten, plastisch verformbare Manschetten sind, die den jeweiligen Seilabschnitt der Seilschlaufe erfassen, in deren Bereich die Abwinkelung der Seilschlaufe vorgesehen ist. Weiterhin besitzt jede Manschette einen Bügel, der einseitig jeweils zwei Flügel zeigt, die durch Umbiegen das Seil des Seilabschnitts der Seilschlaufe umgreifen, wobei zunächst der Bügel, der die Flügelpaare zu beiden Enden verbindet und der um seine Längsachse entsprechend der Krümmung des Seils der Seilschlaufe gewölbt ist, um etwa 90° gebogen wird. Im gebogenen oder abgewinkelten Zustand der Manschette bzw. des Bügels wird dann im Bereich der Biegung eine Kerbe eingebracht. Die Kerbe erstreckt sich über einen wesentlichen Teil der Breite des Bügels, sodass zu beiden Seiten der Kerbe lediglich ein Steg verbleibt, der stark genug ist, um die Seilschlaufe im Bereich der Seilabschnitte in abgewinkelter Position zu halten. Wie bereits an anderer Stelle erläutert, wird durch die Manschetten bewirkt, dass die Seilschlaufe während des Transports in abgewinkelter Position verbleibt. Für die Montage ist es erforderlich, dass die Seilschlaufe über ihre gesamte Länge horizontal ausgerichtet ist. Zu diesem Zweck wird die Abwinkelung aufgebogen, was bewirkt, dass die Stege zu beiden Seiten der Kerbe bei diesem Rückbiegevorgang brechen. Das bedeutet, dass die Seilschlaufe aufgrund ihrer federelastischen Eigenschaft eine insgesamt ebene Lage einnimmt.

Hieraus wird deutlich, dass die die Schlaufe bildenden Seilabschnitte durch Mittel in ihrer abgewinkelten Position gehalten werden, die unmittelbar mit der Seilschlaufe selbst in Verbindung stehen bzw. Teil der Seilschlaufe sind. Dies ganz im Gegensatz zum Stand der Technik, wo jeweils eine gesonderte Vorrichtung erforderlich ist, um die Seilschlaufe lediglich für den Transport und die Montage in der abgewinkelten Position zu halten. Da diese gesonderte Vorrichtung wegfällt, ist eine solche Seilschlaufe wesentlich preiswerter herstellbar. Insbesondere besteht insofern nunmehr auch die Möglichkeit, die Seilschlaufe unmittelbar in die Stirnseite eines Fertigbetonteils einzulassen bzw. einzubetonieren, da - wie bereits ausgeführt - gesonderte Vorrichtungen, um die Seilschlaufe in abgewinkelter Position während des Transports und während der Montage zu halten, nicht mehr erforderlich sind.

Nach einem weiteren Merkmal der Erfindung ist vorgesehen, dass die Seilschlaufe einen Einsatzkörper besitzt, wobei der Einsatzkörper mindestens eine Öffnung für die Seilschlaufe aufweist. Der Einsatzkörper ist insbesondere im Querschnitt U-profilförmig ausgebildet, wobei der Steg, der die beiden Schenkel des U-profilförmigen Einsatzkörpers verbindet, die Öffnung für die Seilschlaufe aufweist. Durch diese Öffnung ragt die Seilschlaufe mit ihrem geschlossenen Ende hindurch, wobei dieses Ende auch in dem Fertigbetonteil eingegossen ist. Mit ihrem abgewinkelten schlaufenförmigen Ende liegt die Seilschlaufe in der im Querschnitt U-profilförmigen Schiene ein.

Gegenstand der Erfindung ist ebenfalls ein Fertigbetonteil, insbesondere ein Wandelement aus Fertigbeton, das sich durch mindestens eine Vorrichtung der zuvor genannten Art auszeichnet. Im Einzelnen ist in diesem Zusammenhang vorgesehen, dass der Einsatzkörper stirnseitig in dem Fertigbetonteil derart einsitzt, dass er mit der Vorderkante oberflächenbündig abschließt. Hieraus wird deutlich, dass durch die gegenüber der Stirnseite zurückversetzten Einsatzkörper bei Füllen der Vergussfuge eine Verzahnung mit dem Vergussmörtel eintritt. Hierdurch ist die Verbindung in der Lage, Scherkräfte aufzunehmen. Durch die Seilschlaufen hingegen, die sich paarweise einander derart überlappen, dass sich eine Öse ergibt, werden ein oder mehrere Armierungsstähle geschoben, wobei durch die Seilschlaufen auch in Längsrichtung der Seilschlaufen wirkende Kräfte aufgenommen werden können.

Anhand der Zeichnungen wird die Erfindung nachstehend beispielhaft näher erläutert.
- Figur 1: zeigt schematisch zwei Fertigbetonteile, die beabstandet zueinander einen Stoß bilden;
- Figur 2: zeigt eine Seitenansicht gemäß Figur 1;
- Figur 3: zeigt die erfindungsgemäße Seilschlaufe mit einer Manschette in abgewinkelter Position;
- Figur 4: zeigt eine Darstellung gemäß Figur 3 mit Einsatzkörper;
- Figur 5: zeigt eine Darstellung gemäß der Linie V - V aus Figur 4;
- Figur 6: zeigt die erfindungsgemäße Manschette in vergrößerter Darstellung;
- Figur 6a: zeigt die Manschette aus Figur 6 in perspektivischer Darstellung im Ausgangszustand.

Die beiden Fertigbetonteile 1 und 2 gemäß Figur 1 stehen unter Bildung eines Stoßes 3 beabstandet zueinander. Stirnseitig besitzen die Fertigbetonteile 1 und 2 jeweils eine trapezförmige Ausnehmung 1a bzw. 2a, wobei im Grund der trapezförmigen Ausnehmung 1a ein Einsatzkörper 10 vorgesehen ist, der erkennbar im Querschnitt U-profilförmig ausgebildet ist. Der Einsatzkörper 10 ist oberflächenbündig in der Stirnseite des jeweiligen Wandelementes 1 bzw. 2 eingegossen. Der Steg 9 des U-profilförmigen Einsatzkörpers besitzt eine Durchtrittsöffnung 10b für die insgesamt mit 20 bezeichnete Seilschlaufe. Die Enden der Seilschlaufe 20 sind durch einen Pressling 23 miteinander verbunden, wobei dieser Teil der Seilschlaufe in dem Beton des Fertigbetonteils eingegossen ist, ganz genauso wie der Einsatzkörper 10. Die Seilschlaufe 20 überlappt sich mit der benachbarten Seilschlaufe, wobei die hierbei gebildete Öse 30 einen Armierungsstahl 50 aufnimmt. Alsdann wird der Stoß 3 mit Vergussmörtel 40 ausgefüllt.

Eine Seitendarstellung zweier miteinander verbundener Fertigbetonteile ergibt sich aus der Figur 2.

Gemäß Figur 3 ist die Seilschlaufe 20 im abgebogenen Zustand des schlaufenförmigen Endes dargestellt. Hierbei sind die beiden Seilabschnitte 21 und 22 erkennbar, die im Bereich der Abwinkelung (Pfeil 25) jeweils eine Manschette 26 aufnehmen. Die Manschette ist beispielsweise aus Kunststoff oder Metall hergestellt und ist derart konfiguriert, dass sie beim Aufbiegen der Seilschlaufe 20 in Richtung des Pfeils 60 bricht.

Bei der Darstellung gemäß den Figuren 6, 6a ist die Manschette in vergrößerter Darstellung erkennbar. Im Ausgangszustand gemäß der Figur 6a weist die Manschette 26 zu beiden Enden jeweils zwei Flügel 28a, 28b auf. Die Flügel 28a, 28b sind verbunden durch den Bügel 27, der um die Längsachse entsprechend der Außenkontur des Seils der Seilschlaufe gewölbt ausgebildet ist. Zur Anbringung der Manschette 26 wird die Manschette im Bereich des Bügels um einen Winkel von ca. 90° gebogen. Alsdann wird in die Biegung die Kerbe 30 eingebracht, wie dies aus der Darstellung gemäß Figur 6 erkennbar ist. Durch die Kerbe 30 wird der Bügel 27 in zwei Bügelhälften 27a und 27b geteilt, die im Bereich der Kerbe 30 durch die beiden Stege 31 zu beiden Seiten der Kerbe miteinander in Verbindung stehen. In der Darstellung gemäß Figur 6 sind nunmehr die Flügel 28a, 28b zu beiden Enden des Bügels um die Seilschlaufe herumgebogen. Werden nun die Seilabschnitte 21, 22 in Richtung des Pfeils 60 verbogen, dann reißen hierbei die Stege 31 zu beiden Seiten der Kerbe 30. Das bedeutet, dass die Seilschlaufe selbst dann eine horizontale Position einnimmt, wie sie beispielsweise in der Figur 1 und in der Figur 2 dargestellt ist.

Bei der Darstellung gemäß Figur 4 ist der Einsatzkörper 10 mit einer Seilschlaufe 20 in abgewinkeltem Zustand dargestellt. Der Einsatzkörper 10, der U-profilförmig ausgebildet ist, weist auf seiner Rückseite (Figur 5) eine Öffnung 10b auf.

## Patentansprüche

1. Vorrichtung zum Verbund von Fertigbetonteilen (1, 2), umfassend eine Seilschlaufe (20), wobei die die Seilschlaufe (20) bildenden Seilabschnitte (21, 22) Mittel (26, 29) aufweisen, um die Seilabschnitte in abgewinkelter Position zu halten,
**dadurch gekennzeichnet,**
**dass** die Mittel (26) das jeweilige Seil (20a) der Seilabschnitte (21, 22) umgebende plastisch verformbare Manschetten (26) sind, wobei jede Manschette (26) einen Bügel (27) aufweist, der endseitig jeweils zwei Flügel (28a, 28b) zum Umbiegen um das Seil (20a) eines Seilabschnitts (21, 22) der Seilschlaufe (20) aufweist.

2. Vorrichtung nach Anspruch 1,
**dadurch gekennzeichnet,**
**dass** für die Seilschlaufe (20) ein Einsatzkörper (10) vorgesehen ist, der in eine Ausnehmung (1a, 2a) des Fertigbetonteils einsetzbar ist, wobei der Einsatzkörper (10) mindestens eine Öffnung (10b) für die Seilschlaufe aufweist.

3. Vorrichtung nach einem der voranstehenden Ansprüche,
**dadurch gekennzeichnet,**
**dass** der Bügel (27) als parallel zur Längsachse des Bügels (27) gewölbt ausgebildet ist, und im Bereich der Abwinkelung der Seilschlaufe (20) eine Kerbe (30) aufweist.

4. Vorrichtung nach Anspruch 3,
**dadurch gekennzeichnet,**
**dass** die Kerbe (30) sich über einen wesentlichen Teil der Breite des Bügels (27) erstreckt, wobei zu beiden Seiten der Kerbe die Bügelhälften durch einen Steg (31) verbunden sind.

5. Vorrichtung nach einem der voranstehenden Ansprüche,
**dadurch gekennzeichnet,**
**dass** die Kerbe (30) im abgewinkelten Zustand des Bügels (27) in den Bügel (27) eingebracht ist.

6. Vorrichtung nach einem der voranstehenden Ansprüche,
**dadurch gekennzeichnet,**
**dass** die Manschette (26) aus Metall besteht.

7. Fertigbetonteil, insbesondere Wandelement, mit einer Vorrichtung zum Verbund von Fertigbetonteilen, umfassend eine Seilschlaufe, die mit ihrem schlaufenförmigen Ende nach der Montage auf die Stirnseite des gegenüberliegenden Fertigbetonteils zu ragt, und die sich mit ihrem anderen Ende in dem Fertigbetonteil befindet,
**gekennzeichnet durch**
eine Ausbildung der Vorrichtung gemäß einem der Ansprüche 2 bis 6.

8. Fertigbetonteil nach Anspruch 7,
**dadurch gekennzeichnet,**
**dass** der Einsatzkörper (10) stirnseitig in dem Fertigbetonteil derart einsitzt, dass er mit der Vorderkante oberflächenbündig abschließt.

## Claims

1. Device for connecting prefabricated concrete elements (1, 2), comprising a cable loop (20), wherein cable sections (21, 22) forming the cable loop (20) are provided with means (26, 29) for maintaining the cable sections in bent position, **characterized in that** the means (26) are plastically deformable collars (26) surrounding the respective cable (20a) of the cable sections (21, 22), each collar (26) comprising a clamp (27) respectively having at the end thereof two wings (28a, 28b) for bending around the cable (20a) of a cable section (21, 22) of the cable loop (20).

2. Device according to claim 1, **characterized in that** an insertion body (10) is present for the cable loop (20), insertable into a recess (1a, 2a) of the prefabricated concrete element, said insertion body (10) having at least one opening (10b) for the cable loop.

3. Device according to any of the above claims, **characterized in that** parallel with the longitudinal axis of the clamp (27), the clamp (27) has an arched design and a notch (30) in the area of bending of the cable loop (20).

4. Device according to claim 3, **characterized in that** the notch (30) extends over a substantial part of the width of the clamp (27), wherein clamp halves on both sides of the notch are connected by a bridge (31).

5. Device according to any of the above claims, **characterized in that** the notch (30) is formed in the clamp (27) in the bent position of the clamp (27).

6. Device according to any of the above claims, **characterized in that** the collar (26) is made of metal.

7. Prefabricated concrete element, particularly a wall element, having a device for joining prefabricated concrete elements, said device comprising a cable loop with a loop-shaped end, which after mounting projects towards the front face of the opposing prefabricated concrete element, the other end thereof being embedded within the prefabricated concrete element, **characterized in that** the device is constructed according to any of the claims 2 to 6.

8. Prefabricated concrete element according to claim 7, **characterized in that** the insertion body (10) lies in the front face of the prefabricated concrete element flush with the surface of the front edge.

## Revendications

1. Dispositif de liaison entre éléments (1, 2) préfabriqués en béton comprenant une boucle de câble (20) où des parties de câble (21, 22) formant la boucle de câble (20) sont pourvues de moyens (26, 29) pour maintenir les parties de câble dans la position angulaire,
**caractérisé en ce que**
les moyens (26) sont des cols (26) plastiquement déformable entourant le câble respectif (20a) des parties de câble (21, 22), chaque col (26) étant pourvu de pince (27) avec respectivement deux ailettes (28a, 28b) à leurs extrémités pour plier autour du câble (20a) d'une partie de câble (21, 22) de la boucle de câble (20).

2. Dispositif selon la revendication 1, **caractérisé en ce qu'**il y a un corps d'insert (10) pour la boucle de câble (20) pouvant être inseré dans une dépression (1a, 2a) de l'élément en béton préfabriqué, le corps d'insert (10) conprenant au moins d'une ouverture (10b) pour la boucle de câble (20).

3. Dispositif selon l'une des revendications précédentes, **caractérisé en ce que** la pince (27) est réalisée de manière voûte parallèle à l'axe longitudinal de la pince (27) et comporte une encoche (30) dans la région de la position angulaire de la boucle de câble (20).

4. Dispositif selon la revendication 3, **caractérisé en ce que** l'encoche (30) s'étent sur une partie substantiel de la largeur de la pince (27), des moities de la pince (27) de part et d'autre de l'encoche (30) êtant réliées par un pont.

5. Dispositif selon l'une des revendications précédentes, **caractérisé en ce que** l'encoche (30) est réalisée dans la pince (27) en la position angulaire de la pince (27).

6. Dispositif selon l'une des revendications précédentes, **caractérisé en ce que** le col (26) est composé d'un metal.

7. Elément préfabriqué en béton, particulièrement l'élément mural avec un dispositif de liaison entre éléments préfabriqués en béton, cet dispositif comportant une boucle de câble s'étendant après montage avec son éxtremité bouclée sur la face frontale d'un élément préfabrique opposé, l'autre éxtrémité êtant enfoncée dans l'élément préfabriqué, **caractérisé en ce que** le dispositif est réalisé selon l'une des revendications 2 à 6.

8. Elément préfabriqué selon la revendication 7, **caractérisé en ce que**, sur la face frontale, le corps d'insert (10) est aligné dans l'élément préfabriqué au même niveau avec la surface du bord avant.
